# EUROPÄISCHE PATENTSCHRIFT

(11) **EP 4 369 862 B1**
(45) Veröffentlichungstag und Bekanntmachung des Hinweises auf die Patenterteilung: **29.10.2025**
(21) Anmeldenummer: 23197739.8
(22) Anmeldetag: 15.09.2023
(51) Int. Cl.: H05B 6/64, H05B 6/76, F21V 5/04, F21V 15/01, F21V 29/80, F24C 15/00

(54) **GARGERÄTELEUCHTE FÜR GARGERÄTE MIT MIKROWELLENGARFUNKTION**
COOKING DEVICE LAMP FOR COOKING DEVICES WITH MICROWAVE COOKING FUNCTION
LAMPE POUR APPAREIL DE CUISSON AVEC FONCTION DE CUISSON À MICRO-ONDES

(30) Priorität: 09.11.2022 DE 102022129583
(43) Veröffentlichungstag der Anmeldung: 15.05.2024
(62) Teilanmeldung aus: 25173473.7
(73) Patentinhaber: BJB GmbH & Co. KG, 59755 Arnsberg (DE)
(72) Erfinder: Henrici, Philipp, 59755 Arnsberg (DE); Baumeister, Olaf, 59846 Sundern (DE); Welslau, Frank, 59757 Arnsberg (DE)
(74) Vertreter: Ostriga Wirths und Vorwerk Patentanwälte PartGmbB

(56) Entgegenhaltungen:
- EP-A1- 4 033 861
- DE-B1- 2 937 499
- DE-C1- 3 606 421
- DE-C2- 3 641 420
- US-B2- 7 267 450

## Beschreibung

Die Erfindung betrifft eine Gargeräteleuchte für Gargeräte mit Mikrowellengarfunktion, insbesondere für sogenannte Kombinationsgargeräte.

Kombinationsgargeräte mit Mikrowellengarfunktion erlauben es, Nahrungsmittel neben einer Zubereitung unter Zuhilfenahme von Mikrowellenenergie auch in anderer Weise zuzubereiten, beispielsweise durch Backen oder Dampfgaren. Kombinationsgeräte gibt es folglich als kombinierte Backofen-Mikrowellengargeräte oder auch als Kombinationsgeräte, die neben der Backofenfunktion und der Mikrowellengarfunktion auch eine Dampfgarfunktion beinhalten. Zudem sind Backöfen bekannt, die zur Unterstützung bestimmter Back- und Garfunktionen die Luftfeuchtigkeit im Garraum durch den Zusatz geringer Wasserdampfmengen erhöhen können.

Die besondere Herausforderung bei Geräten mit Mikrowellengarfunktion liegt insbesondere darin, das Austreten von Mikrowellenstrahlung aus dem Garraum sicher zu verhindern. Da Gargeräteleuchten für Ihre Funktion eine Öffnung in der Garraumwand erfordern, durch welche Licht in den Garraum eingespeist wird, ist eine besondere Aufmerksamkeit darauf zu legen, diese Öffnungen der Garraumwandung "mikrowellendicht" auszuführen.

Aus der US 4 559 585 A ist es bekannt, hinter der Öffnung in der Garraumwandung ein Hülsenbauteil anzuordnen, innerhalb dessen eine Glühwendellampe angeordnet ist. Der Durchmesser des Hülsenbauteils ist dabei so bemessen, dass zwar ein Eintritt von Mikrowellen in das Hülsenbauteil möglich ist, ein Austritt am dem Garraum abgewandten Ende jedoch sicher verhindert wird. Auf eine Mikrowellenfalle in Form eines gitterartigen Sperrelementes wird dort verzichtet.

Eine gitterartige Mikrowellenfalle als Sperrelement vor einer Beleuchtungseinrichtung eines Mikrowellengargerätes ist in der US 4 367 388 A offenbart.

DE 29 37 499 B offenbart eine Gargeräteleuchte für Mikrowellengargeräte. Bei dieser sitzt eine Montagehülse in einem Ausschnitt einer Ofenwand. Diese Montagehülse ist mit einem Innengewinde versehen. Die Leuchte besteht aus einer Metallhülse mit transluzenter Abdeckung und einem hinter der Abdeckung angeordneten Sperrelement. Die Metallhülse verfügt über ein Außengewinde, welches in das Innengewinde der Montagehülse eingreift, um die Leuchte an der Garraumwand zu halten.

US 7,267,450 B2 zeigt eine gattungsgemäße Gargeräteleuchte, bei welcher ein das Leuchtmittel haltendes, topfartiges Gehäuseteil in die Öffnung einer Garraumwand eingesetzt ist. Eine transluzente Abdeckung, die innenseitig mit einem Sperrelement versehen ist, wird im topfartigen Gehäuseteil eingerastet.

Die DE 36 06 421 C1 zeigt, dass eine die Lampe der Leuchte umgebende Hülse in einer Weise siebartig perforiert sein kann, dass diese als Sperrelement für Mikrowellenstrahlung dient.

DE 36 41 420 C2 zeigt eine Gargeräteleuchte mit einer klassischen Glühwendellampe. Dargestellt ist, dass eine Abschirmung der Mikrowellenstrahlung möglich ist, indem der Lampenkolben von einer perforierten Hülse umgeben ist.

In der EP 4 033 861 A1 der Anmelderin ist eine Gargeräteleuchte gezeigt, die sich einer LED als Leuchtmittel bedient.

Konventionelle Leuchtmittel, wie Gasentladungslampen aber auch Glühwendellampen werden auch bei Gargeräten zunehmend von LED-Leuchtmitteln verdrängt. LED-Leuchtmittel haben zunächst den wesentlichen Vorteil, dass sie selbst erheblich geringere Leistung aufnehmen und somit den Gesamtenergiebedarf eines Gargerätes positiv beeinflussen, also vermindern. Darüber hinaus sind sie kleinbauend, sodass der für die Beleuchtung benötigte Bauraum verkleinert werden kann. Insgesamt ermöglichen LED-Leuchtmittel neue Möglichkeiten bei der Konstruktion von Gargeräten.

Der kleinere Formfaktor von LED-Leuchtmitteln erlaubt es grundsätzlich auch, die Wanddurchbrüche in der Garraumwand zum Einleiten des den Garraum ausleuchtenden Lichts deutlich zu verringern, was ebenfalls hilft, Wärmeverluste zu vermeiden und somit den Energiebedarf von Gargeräten zu vermindern. Da die Energieeffizienz von Gargeräten ein wesentliches Vermarktungsargument darstellt, sind diese Faktoren für den wirtschaftlichen Erfolg von erheblicher Bedeutung.

Demgegenüber steht jedoch ein erhebliches Investitionsvolumen, wenn bestimmte Teile von Gargeräten für die Verwendung von LED-Leuchtmitteln neu ausgelegt werden müssen. Insbesondere sind hier die Garraumwände zu nennen, da diese durch entsprechend ausgelegte Pressen aus Metallblechen hergestellt werden, wobei beim Umformvorgang auch die Wandöffnungen für unter anderem die Garraumbeleuchtung erstellt werden. Bei einer Vielzahl von Herstellern bedarf es für den Einsatz von LED-Leuchtmitteln somit in der Regel neuer Umformwerkzeuge, was einen erheblichen Investitionsbedarf nach sich zieht.

Aufgabe der Erfindung ist es, eine Gargeräteleuchte für Gargeräte mit Mikrowellengarfunktion zu schaffen, welche in Wandausschnitte für herkömmliche Leuchtmittel einsetzbar ist und dennoch den Anforderungen an LED-Leuchtmittel gerecht wird.

Gelöst wird die Erfindung von einer Gargeräteleuchte mit den Merkmalen des Anspruchs 1.

Durch die Verwendung einer Montagehülse, die in den vorhandenen Ausschnitt der Garraumwand einsetzbar ist, können alle Vorteile moderner und erprobter Montageabläufe genutzt werden. Insbesondere kann die Montagehülse eine geschlossene Hülsenwand und an ihrem der Abdeckung nahen Axialende einen Montageflansch aufweisen. Die geschlossene Hülsenwand hat den Vorteil, auftreffende Mikrowellenstrahlung sicher abzuleiten. Da die Hülsenwand geschlossen, also durchbrechungsfrei ist, kann in Radialrichtung keine Mikrowellenstrahlung die Montagehülse verlassen.

Der Montageflansch ist zur Schraubbefestigung an der Garraumwand vorgesehen und verfügt über Durchtrittsbohrungen für Schraubbolzen. Die Befestigung ist elektrisch leitend ausgeführt, sodass insbesondere über die Schraubbolzen eine elektrische Verbindung zwischen dem Montageflansch und der Garraumwandung hergestellt wird. Hierzu sind die Durchtrittsbohrungen im Montageflansch zumindest abschnittsweise blank ausgeführt. Ebenso sind zumindest die garraumwandseitigen Gewinde blank ausgeführt, sodass die Schraubbolzen die elektrische Verbindung zwischen Montageflansch und Garraumwand herstellen.

Alternativ kann vorgesehen sein, dass die Montagehülse mit aus ihrer Umfangswand ausgestellten Rastflügeln zur Verrastung an der Garraumwand versehen ist. Auf diese Weise kann die Gargeräteleuchte durch einfaches Einstecken in die Ausnehmung der Garraumwand an der Garraumwand fest verankert werden.

Der Einsatz einer LED-Lichtquelle, die an der Montagehülse angeordnet ist, verbindet die Vorteile der Montagehülse mit der Verwendung eines modernen Leuchtmittels, insbesondere wenn die LED-Lichtquelle auf einem Halteteil montiert ist, das Halteteil an dem der Abdeckung abgewandten Axialende der Montagehülse angeordnet ist, und die LED-Lichtquelle dem der Abdeckung abgewandten Axialende der Montagehülse in Lichteinspeiserichtung vorgeordnet ist.

Die hier gewählte Anordnung der LED-Lichtquelle an dem der Abdeckung abgewandten Axialende der Montagehülse, wobei die LED-Lichtquelle der Montagehülse in Lichteinspeiserichtung vorgeordnet ist, führt zu einer außerhalb der Montagehülse angeordneten LED-Lichtquelle. Die LED-Lichtquelle ist auf diese Weise ausreichend weit und ausreichend sicher vom Garraum beabstandet und so den Gartemperaturen allenfalls in technisch vertretbarem Maße ausgesetzt. Dies gewährleistet eine lange Lebensdauer der LED-Lichtquelle. Es erlaubt darüber hinaus, unproblematisch einen Kühlluftstrom an der LED-Lichtquelle vorbeizuführen, sodass auf eine Belüftung der Hülse verzichtet werden kann. Eine solche Hülsenbelüftung, die bei einer innerhalb der Hülse angeordneten LED erforderlich wäre, lässt sich nur mit hohem Aufwand bereitstellen, da erforderliche Lüftungsöffnungen zur Vermeidung des Austritts von Mikrowellenstrahlung geeignet zu verschließen wären.

Die Montagehülse hält einen Montageanschlag für das Sperrelement bereit und das Halteteil hält das Sperrelement am Montageanschlag.

Dies hat erhebliche Herstellungsvorteile, da das Sperrelement letztlich klemmend zwischen dem Halteteil des LED-Leuchtmittels und dem Montageanschlag gehalten ist und nicht separat befestigt werden muss. Es ist vorgesehen, das Sperrelement innerhalb der Montagehülse anzuordnen und es mit der Montagehülse elektrisch leitend zu verbinden, sodass auf das Sperrelement auftreffende Mikrowellenstrahlung über die elektrische Verbindung mit der Montagehülse und der Garraumwandung absorbiert wird.

Um eine lagegerechte Anordnung des Sperrelementes innerhalb der Montagehülse vorzusehen, wird empfohlen, dass das Sperrelement Zentriermittel aufweist, die das Sperrelement zentriert innerhalb der Montagehülse ausrichten.

Die Zentrierung des Sperrelementes stellt sicher, dass die unvermeidlichen Fertigungstoleranzen sowie das für das Einsetzen des Sperrelementes in die Montagehülse erforderliche Passungsspiel nicht zu Spaltmaßen zwischen Sperrelement und Montagehülse führen, die eine Absorption der Mikrowellenstrahlung durch das Sperrelement und die Montagehülse verhindern.

Dabei ist vorteilhafterweise vorgesehen, dass die Zentriermittel eine elektrisch leitende Verbindung zwischen dem Sperrelement und der Montagehülse herstellen.

Konkret ist vorgesehen, dass die Zentriermittel als außenumfänglich am Sperrelement angeordnete, einstückig-stoffschlüssig am Sperrelement angebundene Zentrierfedern ausgebildet sind.

Ein weiterer Montagevorteil lässt sich realisieren, wenn das Halteteil der LED-Lichtquelle das Sperrelement trägt, wobei das Sperrelement vorzugsweise aufgerastet ist
Auf diese Weise bildet das Sperrelement mit dem Halteteil der LED-Lichtquelle eine vormontierte Baueinheit, die einfach in die Montagehülse einsetzbar bzw. einfach an der Montagehülse ansetzbar ist.

Eine sichere elektrisch leitende Verbindung zwischen der Montagehülse und der Garraumwandung wird gewährleistet, wenn die Montagehülse über einen Steckanschluss zur Anbindung eines elektrischen Leiters für eine elektrische Verbindung mit einer Garraumwand verfügt.

Vorgesehen ist ferner, dass die Montagehülse Gewindegangabschnitte ausbildet, in welche Gegengewindegänge der Abdeckung zur lösbaren Festlegung eingreifen. Auf diese Weise lässt sich die Abdeckung einfach an der Montagehülse festlegen.

Weitere Vorteile der Erfindung sowie ein besseres Verständnis derselben ergibt sich aus der nachfolgenden Beschreibung eines Ausführungsbeispiels. Es zeigen:
- Fig. 1a:: eine Explosionsansicht einer ersten Ausführungsform einer erfindungsgemäßen Gargeräteleuchte,
- Fig. 1b:: eine perspektivische Gesamtansicht der Gargeräteleuchte nach Fig. 1a,
- Fig. 2:: eine Ansicht von oben auf die Gargeräteleuchte gemäß Fig. 1 ohne Deckglas,
- Fig. 3:: die Darstellung der Gargeräteleuchte nach Fig. 1 in einer ersten Seitenansicht,
- Fig. 4:: eine Schnittdarstellung der Gargeräteleuchte gemäß Schnittlinie IV-IV in Fig. 3,
- Fig.5:: die Gargeräteleuchte nach Fig. 1 in einer zweiten Seitenansicht,
- Fig. 6:: eine Schnittdarstellung der Gargeräteleuchte gemäß Schnittlinie VI-VI in Fig. 5,

Im Folgenden werden zwei Ausführungsbeispiele der Erfindung anhand zweiter Gargeräteleuchten beschrieben. Für ein besseres Verständnis werden für die unterschiedlichen Ausführungsbeispiele verschiedene Nummernkreise verwendet. Bauteile der ersten Ausführungsform werden mit Bezugszeichen aus dem Zahlenraum 100 bis 199, Bauteile der zweiten Ausführungsform mit Bezugszeichen aus dem Raum 200 bis 299 versehen. Dabei tragen identische oder gleich wirkende Bauteile im 10er-Zahlenraum identische Ziffern und werden im Zweifel auch identisch benannt. Soweit nichts abweichend beschrieben ist, gilt das zu einem Ausführungsbeispiel Gesagte auch für das andere Ausführungsbeispiel. Das erste Ausführungsbeispiel ist in den Figuren 1 bis 6 dargestellt. Es handelt sich um eine insgesamt mit der Bezugsziffer 100 versehene Gargeräteleuchte, die für den Einsatz in einem Mikrowellengargerät, insbesondere in einem Kombinationsgargeräte mit Mikrowellengarfunktion vorgesehen ist. Das Gargerät selbst ist nicht dargestellt. Die Figuren 7 bis 13 zeigen ein zweites Ausführungsbeispiel, das jedoch nicht Teil dieser Erfindung ist.

Die Explosionsansicht gemäß Fig. 1a zeigt zunächst die wesentlichen Einzelteile der Gargeräteleuchte 100.

Das zentrale Bauteil der Gargeräteleuchte 100 ist eine Montagehülse 101.

Diese verfügt über einen Montageflansch 102, der mit Durchtrittsbohrungen 103 versehen ist.

Die Montagehülse 101 dient der Verankerung der Gargeräteleuchte 100 im Ausschnitt einer Garraumwand. Hierzu liegt der Montageflansch 102 innenseitig auf der Garraumwand auf. Die Durchtrittsbohrungen 103 fluchten mit Gewindebohrungen und gegebenenfalls Gewindedomen auf Seiten der Garraumwand. Nicht dargestellte Schraubbolzen durchgreifen die Durchtrittsbohrung 103 zum Erreichen der garraumwandseitigen Gewinde und halten die Montagehülse 101 und mit ihr die Gargeräteleuchte 100 insgesamt an der Garraumwandung.

Der Hülseninnenraum 104 der Montagehülse 101 ist garraumwandseitig durch eine Abdeckglas 105 geschlossen. Zwischen dem Montageflansch 102 und dem Abdeckglas 105 ist ein Ringelement 106 angeordnet. Dieses hat eine dichtende Wirkung und kann darüber hinaus eine hülsenlängsaxiale Vorspannung aufbringen, um das in die Montagehülse 101 eingeschraubte Abdeckglas 105 gegen unbeabsichtigtes Herausdrehen zu fixieren.

Für eine Schraubbefestigung des Abdeckglases 105 in der Montagehülse 101 verfügt das Abdeckglas 105 über einen mit Außengewinde 107 versehenen Gewindehals 108. Das Außengewinde 107 greift in Gewindegangabschnitte 109 ein, die in die Umfangswand 110 der Montagehülse 101 eingeprägt sind.

Sodann bildet die Montagehülse 101 an ihrem dem Abdeckglas 105 bzw. dem Montageflansch 102 abgewandten Ende Haltelaschen111 aus. Die Haltelaschen 111 sind längsaxial gerichtet und mit ihrem freien Enden radial nach innen weisend eingestellt.

Als Leuchtmittel 112 der Gargeräteleuchte 100 dient eine LED-Lichtquelle, die in Form einer Leiterplatte 113 ausgebildet ist, die eine nicht näher bezeichnete **LED** trägt und darüber hinaus mit Anschlussklemmen 114 zur Anbindung von Anschlussleitern 115 versehen ist. Die Anschlussleiter 115 dienen primär der Spannungsversorgung der LED**,** können jedoch auch bei Bedarf zur Übertragung von Steuersignalen vorgesehen sein.

Die Leiterplatte 113 ist auf einem Gegenlager 116, hier in Form eines Kühlkörpers, montiert. Der Kühlkörper 116 dient der Wärmeabfuhr der beim Betrieb der **LED** entstehenden Abwärme. Zur Befestigung der Leiterplatte 113 auf dem Kühlkörper 116 sind Steckbolzen 117 vorgesehen.

Ein Halteteil 118 nimmt an seinem der Montagehülse 101 abgewandten Ende den Kühlkörper 116 mit darauf angeordneter Leiterplatte 113 über Haltearm 119 auf. Dabei wird der Kühlkörper 116 vorzugsweisen an den Haltearmen 119 verrastet. Zusätzlich kann dieser über ein Sicherungselement 120, beispielsweise in Form einer Schraube, am Halteteil 118 festgelegt sein.

Das Halteteil 118 trägt darüber hinaus in der hier dargestellten Ausführungsform ein Optikelement 121, beispielsweise eine Linse, die im Strahlengang der Licht emittierenden **LED** der Leiterplatte 113 angeordnet ist und das emittierte Licht in im Sinne einer optimalen Lichteinspeisung in den Garraum richtet. Das Optikelement 121 ist in einem Haltering 122 angeordnet. Dieser Haltering 122 sorgt für den korrekten Abstand zwischen Optikelement 121 und LED. Darüber hinaus kann der Haltering 122 auch als Reflektor dienen, um von der **LED** emittiertes Streulicht dem Optikelement 121 zuzuführen und so für die Garraumausleuchtung nutzbar zu machen.

Das Halteteil 118 ist im Übrigen von mehreren hülsenlängsaxial beabstandeten Ringscheiben 123 gebildet. Diese Ringscheiben 123 bilden zum einen jeweils einen Hitzeschild, der Strahlungswärme, welche aus dem Garraum durch die Montagehülse 101 hindurch in Richtung der Lichtquelle 112 wirkt, zu dämpfen. Darüber hinaus erlauben die radialen Zwischenräume 124 zwischen den Ringschreiben 123 es, einen Luftstrom durchzuleiten, der der Wärmeabfuhr und somit der Kühlung und dem Schutz der LED-Lichtquelle 112 dient.

Schließlich umfasst die Gargeräteleuchte 100 eine Mikrowellenfalle in Form eines gitterartigen Sperrelementes 125. Dieses ist in Form einer im Wesentlichen kreisförmigen Scheibe ausgeführt, die perforiert ist. Der Scheibe entspringen an ihren Rändern Zentriermittel 126 in Form von axial gerichteten Federrippen, die minimal radial nach außen ausgestellt sind. Diese stützen sich bei der Montage des Sperrelementes 125 in der Montagehülse 101 innenumfänglich an der Umfangswand 110 ab und zentrieren das Sperrelement 125 innerhalb der Montagehülse 101.

Schließlich ist noch darauf hinzuweisen, dass das Halteteil 118 Steckaufnahmen 127 ausbildet, die zur Aufnahme der Haltelaschen 111 vorgesehen sind, wobei jede Steckaufnahme 127 eine Rastnase 128 aufweisen kann, die sichernd in eine nicht dargestellte Rastöffnung der Haltelasche 111 eingreift.

Die Perspektivansicht gemäß Fig. 1b zeigt die gerade beschriebene Gargeräteleuchte 100 in zusammengesetzter Form. Man sieht hier deutlich, wie das Abdeckglas 105 an der Montagehülse 101 festgelegt ist. Dabei ist das Ringelement 106 zwischen dem Abdeckglas 105 und dem Montageflansch 102 angeordnet.

Das Halteteil 118 trägt auf seiner dem Abdeckglas 105 abgewandten Seite den mit der Leiterplatte 113 versehenen Kühlkörper 116 mit seinen Haltearmen 119.

Die Haltelaschen 111 sitzen in der Steckaufnahme 127 des Halteteils 118 ein und legen so das Halteteil 118 an der Montagehülse 101 fest.

Die so vormontierte Gargeräteleuchte 100 kann dann beim Gargerätehersteller im Gargeräte endmontiert werden.

Fig. 2 zeigt eine Ansicht von oben auf die Gargeräteleuchte 100, wobei das Abdeckglas 105 ausgeblendet ist. Man sieht deshalb das ringförmige Sperrelement 125 in Form einer perforierten Scheibe, wie es zentriert im Hülseninnenraum 104 angeordnet ist. Sichtbar ist auch, dass durch die Zentrierung sichergestellt ist, dass das für die Montage erforderliche Passungsspiel in Form von Umfangsspaltabschnitten 129 ringsum in etwa gleich bemessen ist. Dabei ist der durch jeden Umfangsspaltabschnitt 129 hervorgerufene Abstand zwischen der Umfangswand 110 der Montagehülse 101 und dem Sperrelement 125 in seiner radialen Tiefe nicht größer als der Durchmesser der Perforationslöcher des Sperrelementes 125. Es ist somit sichergestellt, dass in Axialrichtung keine Mikrowellenstrahlung durch die Montagehülse 101 nach außen dringen kann.

Fig. 3 zeigt noch einmal eine Seitenansicht der Gargeräteleuchte 100. Dieser ist noch einmal zu entnehmen, wie die Gewindegangabschnitte 109 in die Umfangswand 110 der Montagehülse 101 eingeprägt sind. Sichtbar ist auch, dass die Haltelaschen 111 der Montagehülse 101 in den Steckaufnahmen 127 des Halteteils 118 einsitzen.

Fig. 4 zeigt eine Schnittansicht der Gargeräteleuchte 100 entlang der Schnittlinie IV-IV in Fig. 3. Dieser Darstellung entnimmt man zunächst das Zusammenwirken der Gewindegangabschnitte 109 auf Seiten der Montagehülse 101 und des Außengewindes 107 des Abdeckglases 105. Eine besondere Aufmerksamkeit ist hier jedoch auf das Sperrelement 125 zu richten. Man erkennt anhand dieser Zeichnung, dass das Sperrelement 125 auf dem Halteteil 118 aufsitzt und zwar in der Form, dass die Zentriermittel 126 auch dazu dienen, das Sperrelement 125 auf dem Halteteil 118 zu halten, bevorzugt dort aufzurasten. Dies hat zunächst Montagevorteile. Das auf dem Halteteil 118 aufsitzende Sperrelement 125 kann somit gemeinsam mit dem Halteteil 118 an der Montagehülse 101 festgelegt werden. Das Halteteil 118 taucht mit seinem Abdeckglas 105 nahen Endabschnitt zumindest minimal in den Hülseninnenraum 104 ein. Auf diese Weise wird das Sperrelement 125 streng horizontal bzw. quer zur Hülsenlängsachse in den Hülseninnenraum 104 eingebracht, sodass eine korrekte Montagelage gewährleistet ist.

Sichtbar ist hier auch, wie der Kühlkörper 116 durch das Sicherungselement 120 im Halteteil 118 festgelegt ist. Das Halteteil 118 bildet hierzu einen Sicherungsdom 130 aus, der sich in Gegenrichtung zum Abdeckglas 105 erstreckt. Ersichtlich ist darüber hinaus, wie der Kühlkörper 116 von einem Rastvorsprung 131 eines Haltearms 119 hintergriffen wird.

Sichtbar ist darüber hinaus auch, dass die Rastnasen 128 der Steckaufnahmen 127 in die Haltelaschen 111 der Montagehülse 101 sichernd eingreifen.

Schließlich ist zu erkennen, wie das Optikelement 121 im Haltering 122 einsitzt und wie der Haltering 122 das Optikelement 121 korrekt beabstandet zur Leiterplatte 113 bzw. zum Leuchtmittel 112 anordnet. Dieser Darstellung kann man auch gut entnehmen, dass bei entsprechender Verspiegelung der Innenflächen 132 der Haltering 122 als Reflektor dienen kann.

Fig. 5 zeigt eine weitere Seitenansicht der Gargeräteleuchte 100. Diese ist gegenüber der Darstellung nach Fig. 3 um etwa 90 Grad gedreht.

Die Figuren 5 und 6 zeigen die zu den Figuren 3 und 4 bereits beschriebenen Sachverhalte aus einer entsprechend veränderten Perspektive. Insbesondere kann man der Fig. 6 die Befestigung der Leiterplatte 113 mittels der Steckbolzen 117 am Kühlkörper 116 entnehmen.

Zusammenfassend wurde eine Gargerätenleuchten 100 vorgestellt, die die folgenden, wesentlichen Vorteile für Gargerätehersteller bieten.

Die Gargerätehersteller können die Leuchten 100 für Mikrowellengargeräte oder Kombinationsgargeräte mit der Mikrowellengarfunktion nutzen, da ein wirksames Sperrelement und eine geschickte Leuchtenkonstruktion den Austritt von Mikrowellenstrahlung aus dem Garraum sicher verhindert. Dabei ist in jedem Fall eine sichere und zentrierte Halterung des Sperrelementes 125 in der Gargeräteleuchte 100 gewährleistet.

Die Gargeräteleuchte 100 eignet sich vom Aufbau her zur Montage in Garraumwandausschnitten für herkömmliche Leuchtmittel, nutzt jedoch selbst ein LED-Leuchtmittel 112. Insofern adaptieren die Gargeräteleuchten 100 bestehende Bauteilstrukturen auf moderne LED-Leuchtmittel. Dabei werden für die Verankerung der Gargeräteleuchte 100 vorteilhafte Befestigungstechniken genutzt, die bislang lediglich bei Gargeräteleuchten mit herkömmlichen Leuchtmitteln 112 genutzt wurden.

Dennoch schafft es die Gargeräteleuchte 100 auch die Anforderungen von LED-Leuchtmitteln zu erfüllen, insbesondere diese vor der potentiellen schädlichen Wärmeabstrahlung des Garraumes sicher zu schützen. Hierzu wird das LED-Leuchtmittel 112 außerhalb der Montagehülse 101, insbesondere an deren dem Abdeckglas 105 fernen Ende angeordnet. Dies beabstandet das LED-Leuchtmittel 112 nicht nur vom Garraum. Es lagert das LED-Leuchtmittel 112 auch außerhalb des Hülsenkörpers, in welchem sich im Zweifel ein Wärmestau ergibt. Die Verwendung eines Halteteils 118 ermöglicht die Lagerung der Leuchtmittel 112 außerhalb der Montagehülse 101.

Dabei greift die Anmelderin auf ein spezielles Halteteil zurück, welches neben der vorteilhaften Anordnung der Leuchtmittel 112 außerhalb der Montagehülse 101 auch eine vorteilhafte Belüftung durch Zwischenräume 124 sowie einen Schutz vor Hitzestrahlung über Ringscheiben 123 gewährleistet.

**BEZUGSZEICHENLISTE**

| | | | |
|---|---|---|---|
| 100 | Gargeräteleuchte | 128 | Rastnase |
| 101 | Montagehülse | 129 | Umfangsspaltabschnitt |
| 102 | Montageflansch | 130 | Sicherungsdom |
| 103 | Durchtrittsbohrungen | 131 | Rastvorsprung |
| 104 | Hülseninnenraum | 132 | Innenfläche |
| 105 | Abdeckglas | | |
| 106 | Ringelement | | |
| 107 | Außengewinde | | |
| 108 | Gewindehals | | |
| 109 | Gewindegangabschnitt | | |
| 110 | Umfangswand v. 101 | | |
| 111 | Haltelasche | | |
| 112 | Leuchtmittel | | |
| 113 | Leiterplatte | | |
| 114 | Anschlussklemme | | |
| 115 | Anschlussleiter | | |
| 116 | Gegenlager/Kühlkörper | | |
| 117 | Steckbolzen | | |
| 118 | Halteteil | | |
| 119 | Haltearm | | |
| 120 | Sicherungselement | | |
| 121 | Optikelement | | |
| 122 | Haltering | | |
| 123 | Ringscheibe | | |
| 124 | Zwischenraum | | |
| 125 | Sperrelement | | |
| 126 | Zentriermittel | | |
| 127 | Steckaufnahme | | |

**BEZUGSZEICHENLISTE**

| | | | |
|---|---|---|---|
| 200 | Gargeräteleuchte | 228 | Rastnase |
| 201 | Montagehülse | 229 | Umfangsspaltabschnitt |
| 202 | Montageflansch | 230 | Sicherungsdom |
| 204 | Hülseninnenraum | 231 | Rastvorsprung |
| 205 | Abdeckglas | 232 | Innenfläche |
| 207 | Außengewinde | 233 | Rastöffnung v. 211 |
| 208 | Gewindehals | 234 | Befestigungslasche |
| 209 | Gewindegangabschnitt | 235 | Flachstecker |
| 210 | Umfangswand v. 201 | 236 | Rastflügel v. 201 |
| 211 | Haltelasche | 237 | Kodiersteg |
| 212 | Leuchtmittel | 238 | Innenhülse |
| 213 | Leiterplatte | 239 | Hülsenwand |
| 214 | Anschlussklemme | 240 | Auflageflansch |
| 215 | Anschlussleiter | 241 | Rastlappen |
| 216 | Gegenlager/Kühlkörper | 242 | Durchbrechung |
| 217 | Steckbolzen | 243 | Innenhülsenraum |
| 218 | Halteteil | 244 | Ringraum |
| 219 | Haltearm | | |
| 220 | Sicherungselement | | |
| 221 | Optikelement | | |
| 222 | Haltering | | |
| 223 | Ringscheibe | | |
| 224 | Zwischenraum | | |
| 225 | Sperrelement | | |
| 226 | Zentriermittel | | |
| 227 | Steckaufnahme | | |

## Patentansprüche

1. Gargeräteleuchte (100) für Gargeräte mit Mikrowellengarfunktion, insbesondere für ein Kombinationsgargerät,
- mit einer Montagehülse (101), mittels derer die Gargeräteleuchte (100) in einer Ausnehmung einer Gargerätewand gehalten ist,
- mit einer LED-Lichtquelle (112), die an der Montagehülse (101) angeordnet ist und deren Licht durch einen Zylinderraum der Montagehülse (101) hindurch in einen Garraum des Gargerätes eingespeist wird,
- mit einer Mikrowellenfalle in Form eines gitterartigen Sperrelementes (125), welches einen Durchtritt von Mikrowellenstrahlung aus dem Garraum durch den Zylinderraum der Montagehülse (101) hindurch in einen Außenbereich des Gargerätes verhindert,
- mit einer transluzenten Abdeckung (105), welche an einem axialen Ende an der Montagehülse (101) angeordnet ist und welche den Eintritt von Gardünsten in den Zylinderraum der Montagehülse (101) verhindert, wobei
- die LED-Lichtquelle (112) auf einem Halteteil (118) montiert ist,
- das Halteteil (118) an dem der Abdeckung (105) abgewandten Axialende der Montagehülse (101) angeordnet ist,
- die LED-Lichtquelle (112) dem der transluzenten Abdeckung (105) abgewandten Axialende der Montagehülse (101) in Lichteinspeiserichtung vorgeordnet ist,
**dadurch gekennzeichnet, dass** die Montagehülse (101) einen Montageanschlag für das Sperrelement (125) bereithält und das Halteteil (118) das Sperrelement (125) am Montageanschlag hält.

2. Gargeräteleuchte (100) nach Anspruch 1, **dadurch gekennzeichnet, dass** das Sperrelement (125) innerhalb der Montagehülse (101) angeordnet und elektrisch leitend mit der Montagehülse (101) verbunden ist.

3. Gargeräteleuchte (100) nach einem der Ansprüche 1 oder 2, **dadurch gekennzeichnet, dass** das Sperrelement (125,) Zentriermittel (126,) aufweist, die das Sperrelement (125,) zentriert innerhalb der Montagehülse (101,) ausrichten.

4. Gargeräteleuchte (100) nach Anspruch 3, **dadurch gekennzeichnet, dass** die Zentriermittel (126, ) als außenumfänglich am Sperrelement (125,) angeordnete, einstückig-stoffschlüssig am Sperrelement (125,) angebundene Zentrierfedern ausgebildet sind.

5. Gargeräteleuchte (100) nach einem der Ansprüche 1 bis 4, **dadurch gekennzeichnet, dass** das Halteteil (118) der LED-Lichtquelle (112) das Sperrelement (125) aufgerastet trägt.

6. Gargeräteleuchte (100) nach einem der vorhergehenden Ansprüche, **dadurch gekennzeichnet, dass** die Montagehülse (101) über einen Steckanschluss zur Anbindung eines elektrischen Leiters für eine elektrische Verbindung mit einer Garraumwand verfügt.

7. Gargeräteleuchte (100) nach einem der vorhergehenden Ansprüche, **dadurch gekennzeichnet, dass** die Montagehülse (101) Gewindegangabschnitte (109) ausbildet, in welche Gegengewindegänge der transluzenten Abdeckung (105) zur lösbaren Festlegung an der Montagehülse (101) eingreifen.

8. Gargeräteleuchte (100) nach einem der vorhergehenden Ansprüche, **dadurch gekennzeichnet, dass** die Montagehülse (101) eine geschlossene Hülsenwand und an ihrem der transluzenten Abdeckung (105) nahen Axialende einen Montageflansch (102) aufweist.

9. Gargeräteleuchte (100) nach Anspruch 8, **dadurch gekennzeichnet, dass** der Montageflansch (102) zur elektrisch leitenden Schraubbefestigung mit der Garraumwand mit Durchtrittsbohrungen (103) für Schraubbolzen versehen ist.

## Claims

1. Cooking appliance light (100) for cooking appliances having a microwave cooking function, in particular for a combination cooking appliance,
- having a mounting sleeve (101) by means of which the cooking appliance light (100) is held in a cavity of a cooking appliance wall,
- having an LED light source (112), which is arranged on the mounting sleeve (101) and the light of which is supplied through a cylinder chamber of the mounting sleeve (101) into a cooking compartment of the cooking appliance,
- having a microwave trap in the form of a grid-shaped blocking element (125), which prevents passage of microwave radiation from the cooking compartment through the cylinder chamber of the mounting sleeve (101) into an external area of the cooking appliance,
- having a translucent cover (105), which is arranged at an axial end on the mounting sleeve (101) and which prevents the entry of cooking steam into the cylinder chamber of the mounting sleeve (101),
wherein
- the LED light source (112) is mounted on a holding part (118),
- the holding part (118) is arranged on the axial end of the mounting sleeve (101) facing away from the cover (105),
- the LED light source (112) is arranged upstream in the light supply direction of the axial end of the mounting sleeve (101) facing away from the translucent cover (105),
**characterised in that** the mounting sleeve (101) provides an aligning tab for the blocking element (125) and the holding part (118) holds the blocking element (125) on the aligning tab.

2. Cooking appliance light (100) according to claim 1, **characterised in that** the blocking element (125) is arranged inside the mounting sleeve (101) and is connected in an electrically conductive manner to the mounting sleeve (101).

3. Cooking appliance light (100) according to one of claims 1 or 2, **characterised in that** the blocking element (125,) has centring means (126,) which centrally align the blocking element (125,) inside the mounting sleeve (101,).

4. Cooking appliance light (100) according to claim 3, **characterised in that** the centring means (126,) are designed as centring springs, arranged externally circumferentially on the blocking element (125,), connected in an integrally bonded manner to the blocking element (125,).

5. Cooking appliance light (100) according to one of claims 1 to 4, **characterised in that** the holding part (118) of the LED light source (112) latch-supports the blocking element (125).

6. Cooking appliance light (100) according to one of the preceding claims, **characterised in that** the mounting sleeve (101) has a plugging connection to connect an electrical conductor for an electrical connection to a cooking compartment wall.

7. Cooking appliance light (100) according to one of the preceding claims, **characterised in that** the mounting sleeve (101) forms threaded sections (109), with which counter threads of the translucent cover (105) engage for releasable setting on the mounting sleeve (101).

8. Cooking appliance light (100) according to one of the preceding claims, **characterised in that** the mounting sleeve (101) has a closed sleeve wall and a mounting flange (102) on its axial end close to the translucent cover (105).

9. Cooking appliance light (100) according to claim 8, **characterised in that** the mounting flange (102) is provided with passage bores (103) for screw bolts for electrically conductive screw fastening with the cooking compartment wall.

## Revendications

1. Lampe pour appareil de cuisson (100) avec fonction de cuisson à micro-ondes, en particulier pour un appareil de cuisson combiné,
- avec un manchon de montage (101) permettant de maintenir la lampe pour appareil de cuisson (100) dans un évidement d'une paroi de l'appareil de cuisson,
- avec une source lumineuse LED (112) qui est disposée sur le manchon de montage (101) et dont la lumière est diffusée à travers un espace cylindrique du manchon de montage (101) dans une chambre de cuisson de l'appareil de cuisson,
- avec un piège à micro-ondes sous la forme d'un élément de barrière en forme de grille (125) qui empêche le passage du rayonnement micro-ondes provenant de la chambre de cuisson à travers l'espace cylindrique du manchon de montage (101) vers une zone extérieure de l'appareil de cuisson,
- avec un couvercle translucide (105) qui est disposé à une extrémité axiale sur le manchon de montage (101) et qui empêche la pénétration de vapeurs de cuisson dans l'espace cylindrique du manchon de montage (101),
- la source lumineuse LED (112) étant montée sur une pièce de fixation (118),
- la pièce de fixation (118) étant disposée à l'extrémité axiale du manchon de montage (101) opposée au couvercle (105),
- la source lumineuse LED (112) étant disposée en amont de l'extrémité axiale du manchon de montage (101) opposée au couvercle translucide (105) dans le sens d'alimentation de la lumière,
**caractérisé en ce que** le manchon de montage (101) comporte une butée de montage pour l'élément de blocage (125) et que la pièce de fixation (118) maintient l'élément de blocage (125) contre la butée de montage.

2. Lampe pour appareil de cuisson (100) selon la revendication 1, **caractérisée en ce que** l'élément de blocage (125) est disposé à l'intérieur du manchon de montage (101) et est relié de manière électriquement conductrice au manchon de montage (101).

3. Lampe pour appareil de cuisson (100) selon l'une des revendications 1 ou 2, **caractérisée en ce que** l'élément de blocage (125) comporte des moyens de centrage (126) qui alignent l'élément de blocage (125) de manière centrée à l'intérieur du manchon de montage (101).

4. Lampe pour appareil de cuisson (100) selon la revendication 3, **caractérisée en ce que** les moyens de centrage (126) sont réalisés sous forme de ressorts de centrage disposés sur le pourtour extérieur de l'élément de blocage (125) et reliés d'un seul tenant à l'élément de blocage (125) par adhérence.

5. Lampe pour appareil de cuisson (100) selon l'une des revendications 1 à 4, **caractérisée en ce que** la pièce de fixation (118) de la source lumineuse LED (112) porte l'élément de blocage (125) par encliquetage.

6. Lampe pour appareil de cuisson (100) selon l'une des revendications précédentes, **caractérisée en ce que** le manchon de montage (101) dispose d'un connecteur enfichable pour le raccordement d'un conducteur électrique en vue d'une connexion électrique avec une paroi de la chambre de cuisson.

7. Lampe pour appareil de cuisson (100) selon l'une des revendications précédentes, **caractérisée en ce que** le manchon de montage (101) forme des sections filetées (109) dans lesquelles s'engagent des filets opposés du couvercle translucide (105) pour une fixation amovible sur le manchon de montage (101).

8. Lampe pour appareil de cuisson (100) selon l'une des revendications précédentes, **caractérisée en ce que** le manchon de montage (101) présente une paroi de manchon fermée et, à son extrémité axiale proche du couvercle translucide (105), une bride de montage (102).

9. Lampe pour appareil de cuisson (100) selon la revendication 8, **caractérisée en ce que** le manchon de montage (102) est pourvu de trous traversants (103) pour des boulons filetés afin de permettre une fixation vissée électriquement conductrice avec la paroi de la chambre de cuisson.
